# EUROPÄISCHE PATENTSCHRIFT

(11) **EP 1 426 697 B1**
(45) Veröffentlichungstag und Bekanntmachung des Hinweises auf die Patenterteilung: **20.09.2006**
(21) Anmeldenummer: 03026375.0
(22) Anmeldetag: 18.11.2003
(51) Int. Cl.: F24D 19/02, F24H 9/12, F24D 19/06, F16L 37/28

(54) **Montage- und Kupplungsvorrichtung für einen Heizkörper**
Mounting and coupling device for a radiator
Dispositif de montage et de couplage pour un radiateur

(30) Priorität: 20.11.2002 AT 17432002; 06.03.2003 AT 3322003
(43) Veröffentlichungstag der Anmeldung: 09.06.2004
(73) Patentinhaber: Freund, Herbert, 6067 Absam (AT)
(72) Erfinder: Freund, Herbert, 6067 Absam (AT)
(74) Vertreter: Torggler, Paul Norbert

(56) Entgegenhaltungen:
- EP-A- 0 745 815
- EP-A- 0 890 799
- DE-A- 4 205 539
- DE-A- 19 603 398
- DE-A- 19 951 746
- DE-C- 10 009 137
- DE-U- 9 410 337
- DE-U- 20 218 677
- DE-U- 29 504 520
- FR-A- 1 536 826
- GB-A- 2 377 486
- US-A- 1 410 110
- US-A- 3 776 272
- FUHRMANN K-D: "DIE GOLDENE MITTE DER NEUE THERMOCARAT-VENTILRADIATOR MIT MITTLEREMANSCHLUSS VON STELRAD BRINGT EINE REIHE VON ARBEITSERLEICHTERUNGEN,VOR ALLEM EINEN SUPUERBAREN ZEITGEWINN. INSTALLATEURE BEURTEILEN DIE VERBESSERTE TECHNOLOGIE" DER OSTERREICHISCHE INSTALLATEUR, BOHMANN DRUCK UND VERLAG, AT, Bd. 47, Nr. 10, 1994, Seiten 34-35, XP000634777

## Beschreibung

Die Erfindung betrifft eine Montage- und Kupplungsvorrichtung für einen Heizkörper mit einem Trägerelement, an dem wenigstens eine Auf- bzw. Einhängevorrichtung zur mechanischen Halterung des Heizkörpers angeordnet ist und an dem wenigstens eine Anschlussvorrichtung zum lösbaren hydraulischen Verbinden des Heizkörpers mit einem Rohrleitungssystem einer Heizungsanlage fest verbunden ist, wobei die vorzugsweise rohrförmige Anschlussvorrichtung wenigstens zwei vertikal beabstandete, lösbare Anschlusselemente aufweist, von denen ein Anschlusselement dem Rohrleitungssystem und ein Anschlusselement dem Heizkörper zugeordnet ist. Die Erfindung betrifft weiterhin ein Verfahren zur Montage eines Heizkörpers an einer Montage- und Kupplungsvorrichtung.

Im Bestreben, den Einbau von Heizungsanlagen zu rationalisieren, wurden bereits mannigfaltige Versuche unternommen. So sind Heizkörper-Ventilkombinationen konstruiert worden, um den Heizkörpervor- und -rücklauf zu einer Armatur zu vereinigen, um so an Montagearbeit zu sparen. Derartige Heizkörper-Ventilkombinationen werden in der Regel für Ein- und Zweirohrheizungen verwendet. Weiters ist es bekannt, den Montageaufwand für die Installation von Heizkörpern durch den Einsatz eines Mittelanschlusses zu reduzieren. So zeigt beispielsweise die DE 197 34 340 A1 ein Montagesystem, das aus einer Montageschablone, den Heizkörperaufhängungen und einem Kurzschlussbogen besteht und das unabhängig vom Heizkörpertyp produziert, gelagert und zur Installation gebracht werden kann. Eine Montage- und Kupplungsvorrichtung mit den Merkmalen des Oberbegriffs von Anspruch 1 ist z. B. aus Dokument EP 0 890 799 bekannt.

Als nachteilig an den bisher bekannten Lösungen hat sich jedoch herausgestellt, dass jeweils entweder nur die Aufhängevorrichtung für den Heizkörper oder die Anschlussvorrichtung für den Heizkörper als vormontierte bauliche Einheit zur Verfügung standen. Das bedeutet, dass a) nach Verlegung des Rohrleitungssystems der Heizungsanlage und Montage der Aufhängevorrichtung für den Heizkörper in einem dritten Arbeitsschritt die Verbindung zwischen den Heizkörperanschlüssen und dem Rohrleitungssystem hergestellt werden musste oder b) nach Verlegung des Rohrleitungssystems der Heizungsanlage und Montage der Vor- und Rücklaufarmatur für den Heizkörper in einem weiteren Arbeitsschritt die Aufhängevorrichtung für den Heizkörper montiert werden musste.

Aufgabe der Erfindung ist es, die Montage eines Heizkörpers wesentlich zu vereinfachen, dabei die Kosten zu senken und eine optisch ansprechende Lösung anzubieten.

Erfindungsgemäß wird dies durch die Merkmale des kennzeichnenden Teils von Anspruch 1 erreicht.

Normal zur Montagewand ausgerichtete Anschlusselemente sind aus der EP 0 890 799 A2 an sich bekannt. Allerdings sind dort die Anschlusselemente - im Gegensatz zum Erfindungsgegenstand - nicht an einem Trägerelement, das den Heizkörper mechanisch hält, vormontiert, sondern gesondert verlegt und lediglich durch Öffnungen des Trägerelementes durchgeführt.

Damit die Montage- und Kupplungsvorrichtung, bei der gemäß einer bevorzugten Ausführungsform die Auf- bzw. Einhängevorrichtung, die Anschlussvorrichtung und das Trägerelement der Montage- und Kupplungsvorrichtung eine vorzugsweise vorgefertigte Baueinheit bilden, wobei die Anschlussvorrichtung und/oder die Auf- bzw. Einhängevorrichtung mit dem Trägerelement fest verbunden, vorzugsweise angeschweißt, ist/sind, an die jeweils örtlichen Gegebenheiten in einfacher Weise angepasst werden kann, sieht ein weiteres Ausführungsbeispiel der Erfindung vor, dass das Trägerelement höhenverstellbar ausgebildet ist. Dabei kann einerseits die Gesamthöhe des Trägerelementes verstellbar sein. Dies wird insbesondere dann der Fall sein, wenn die Montage- und Kupplungsvorrichtung zusammen mit bezüglich den hydraulischen und mechanischen Verbindungselementen genormten Heizkörpern erfolgt, das heißt, der Abstand zwischen der mechanischen Auf- bzw. Einhängevorrichtung und der hydraulischen Anschlussvorrichtung ist konstant. In diesem Fall dient die Höhenverstellbarkeit des Trägerelementes zum Ausgleich unterschiedlich hoher Bodenaufbauten. Andererseits ist es aber auch möglich, das Trägerelement derart höhenverstellbar auszugestalten, dass der Abstand zwischen der mechanischen und der hydraulischen Verbindungseinrichtung verändert werden kann. Dies wird insbesondere dann der Fall sein, wenn die Montage- und Kupplungsvorrichtung in Verbindung mit nicht genormten Heizkörpern zum Einsatz gelangt, das heißt, der Abstand zwischen der mechanischen Auf- bzw. Einhängevorrichtung und der hydraulischen Anschlussvorrichtung variiert von Heizkörpertyp zu Heizkörpertyp. Es wäre auch denkbar, das Trägerelement dreiteilig und somit in zweifachem Sinn höhenverstellbar auszugestalten.

Gemäß einem weiteren Ausführungsbeispiel der Erfindung ist vorgesehen, dass die Anschlussvorrichtung als vorzugsweise u-förmiger Rohrbügel ausgebildet ist, an dessen Enden die Anschlusselemente angeordnet sind. Auf diese Weise ist eine exakte vertikale Ausrichtung der beiden Anschlusselemente sichergestellt.

Eine besonders kurze Montagezeit wird erreicht, wenn wenigstens eines der Anschlusselemente als Teil einer lösbaren Steckverbindung ausgebildet ist, wobei gemäß einem bevorzugten Ausführungsbeispiel vorgesehen ist, dass die Verbindung zwischen dem Heizkörper und der Anschlussvorrichtung als lösbare hydraulische Steckverbindung ausgebildet ist, wobei zumindest im Anschlusselement der Anschlussvorrichtung ein Verschlusselement angeordnet ist, das bei gelöster Steckverbindung die Anschlussvorrichtung selbsttätig verschließt.

Eine weitere Ausführungsform der Erfindung sieht vor, dass die Auf- bzw. Einhängevorrichtung hakenförmig ausgebildet ist, wodurch sich eine einfache Montage des Heizkörpers in der Weise ergibt, dass der Heizkörper lediglich an der Auf- bzw. Einhängevorrichtung des Trägerelementes eingehängt werden muss und dann, ohne dass weiteres Werkzeug benötigt wird, durch einfaches Andrücken hydraulisch mit dem Rohrleitungssystem der Heizungsanlage verbunden werden kann.

Ein weiteres Ausführungsbeispiel der Erfindung sieht vor, die Auf- bzw. Einhängevorrichtung als Teil einer lösbaren mechanischen Steckverbindung auszubilden. Diese Variante bietet sich in erster Linie dann an, wenn die Verbindung zwischen dem Heizkörper und der Anschlussvorrichtung als lösbare hydraulische Steckverbindung ausgebildet ist, sodass zur Montage des Heizkörpers nur die Teile der mechanischen sowie der hydraulischen Steckverbindung des Heizkörpers mit den Teilen der mechanischen sowie der hydraulischen Steckverbindung der Montage- und Kupplungsvorrichtung durch Andrücken bzw. Aufschwenken des Heizkörpers an die Montage- und Kupplungsvorrichtung verbunden werden müssen.

Gemäß einer weiteren Ausführungsform der Erfindung ergibt sich eine stabile Lösung, wenn das Trägerelement aus Metall hergestellt ist.

Ein besonders einfacher Einbau der Montage- und Kupplungsvorrichtung ist dann gegeben, wenn das Trägerelement wenigstens eine Befestigungsvorrichtung zum montieren der Montage- und Kupplungsvorrichtung an der Wand und/oder am Boden aufweist.

Weiters soll ein Heizkörper zum Anschluss an eine Montage- und Kupplungsvorrichtung angegeben werden, der auf seiner der Montagewand zugewandten Seite wenigstens ein Halteelement aufweist, das mit der Auf- bzw. Einhängevorrichtung der Montage- und Kupplungsvorrichtung korrespondiert und über wenigstens einen Anschlussteil zum Verbinden mit der Anschlussvorrichtung der Montage- und Kupplungsvorrichtung verfügt.

Derartige Heizkörper sind hinlänglich bekannt, stellen aber auf Grund der in der Regel seitlich oder nach unten über den Heizkörper hinausragenden Anschlussteile in optischer Hinsicht keine zufriedenstellende Lösung dar.

Dieses Problem wird bei dem erfindungsgemäßen Heizkörper dadurch gelöst, dass der Anschlussteil auf der gleichen Seite des Heizkörpers angeordnet ist wie das Halteelement, wobei eine technisch einfache Lösung vorsieht, dass der Anschlussteil mittig, vorzugsweise nahe der Unterkante des Heizkörpers, angeordnet ist. Um sicher zu stellen, dass der Heizkörper von vorne betrachtet sowohl das Halteelement als auch den Anschlussteil verdeckt, ist gemäß einem bevorzugten Ausführungsbeispiel der Erfindung vorgesehen, dass der vertikale Abstand zwischen dem Halteelement und dem Anschlussteil kleiner ist als die Höhe des Heizkörpers.

Gemäß einer weiteren Ausführungsvariante der Erfindung ist ein Heizkörper vorgesehen, der neben dem Anschlussteil sowie dem Halteelement weiters wenigstens ein Bedienelement aufweist, und dessen Bedienelement zur Verbesserung der optischen Erscheinung in einer vorzugsweise mittels einer Abdeckung verschließbaren Ausnehmung oder an der Hinterseite des Heizkörpers angeordnet ist, sodass das Bedienelement bei Betrachtung des Heizkörpers von vorne nicht mehr sichtbar ist. Diese Abdeckung kann gemäß einer weiteren Ausführungsform der Erfindung am Heizkörper lösbar angeordnet sein. Als besonders vorteilhaft hat sich jedoch herausgestellt, wenn die Abdeckung mit dem Heizkörper gelenkig verbunden ist, sodass für einen notwendigen Zugriff auf die Bedienelemente die Abdeckung lediglich aufgeklappt werden muss.

Eine bedienerfreundliche Ausführungsform der Erfindung sieht dabei vor, dass die Ausnehmung am Heizkörper von vorne betrachtet oben oder seitlich angeordnet ist.

Weiters soll ein Verfahren zur Montage eines erfindungsgemäßen Heizkörpers an einer erfindungsgemäßen Montage- und Kupplungsvorrichtung angegeben werden. Mit dem erfindungsgemäßen Verfahren kann die Montage eines Heizkörpers, im Gegensatz zum Stand der Technik, wesentlich einfacher und zeitersparender durchgeführt werden. Das erfindungsgemäße Verfahren zeichnet sich insbesondere durch die geringe Anzahl von notwendigen Arbeitsschritten aus. Nicht zuletzt durch die spezielle Ausgestaltung der Montage- und Kupplungsvorrichtung sowie des Heizkörpers muss zur Montage eines Heizkörpers lediglich das Halteelement des Heizkörpers mit der Auf- bzw. Einhängevorrichtung der Montage- und Kupplungsvorrichtung in Eingriff gebracht werden. Während dieses Arbeitsschrittes schließt der Heizkörper mit der Montagewand, nicht zuletzt aufgrund der hakenförmigen Ausbildung der Aufhänge- bzw. Einhängevorrichtung, einen Winkel ein. Zur endgültigen Fixierung des Heizkörpers an der Montage- und Kupplungsvorrichtung wird der Heizkörper in einem zweiten Arbeitsschritt in Richtung der Montagewand geschwenkt bis der Heizkörper parallel zu dieser ausgerichtet ist.

Da die Verbindung zwischen dem Heizkörper und der Anschlussvorrichtung als lösbare, hydraulische Steckverbindung ausgebildet ist, wird beim letzten Abschnitt der Schwenkbewegung der Anschlussteil des Heizkörpers automatisch mit dem Anschlusselement der Anschlussvorrichtung verbunden, sodass nach Abschluss der Schwenkbewegung der Heizkörper betriebsfertig an der Montage- und Kupplungsvorrichtung montiert ist.

Es versteht sich von selbst, dass das Verfahren auch dann zur Anwendung kommen kann, wenn die Verbindung zwischen dem Heizkörper und der Anschlussvorrichtung der Montage und Kupplungsvorrichtung keine Steckverbindung ist. In diesem Fall muss die Verbindung zwischen dem Heizkörper und der Anschlussvorrichtung nach Beendigung der Schwenkbewegung beispielsweise durch Anschrauben einer Überwurfmutter gesichert werden.

Ein solches Verfahren fällt jedoch nicht unter den Schutzbereich der Verfahrensansprüche.

Weitere Einzelheiten und Vorteile der Erfindung werden in der nachfolgenden Figurenbeschreibung unter Bezugnahme auf die Zeichnung näher erläutert. Dabei zeigt:
Fig. 1a eine schematische Seitensicht einer erfindungsgemäßen Montage- und Kupplungsvorrichtung,
Fig. 1b ein weiteres Ausführungsbeispiel,
Fig. 2a schematisch die Montage eines Heizkörpers an einer Montage- und Kupplungsvorrichtung nach Fig. 1a,
Fig. 2b schematisch die Montage eines Heizkörpers an einer Montage- und Kupplungsvorrichtung nach Fig. 1b,
Fig. 3a bis 3c eine lösbare hydraulische Steckverbindung mit einem Verschlusselement,
Fig. 4 ein Ausführungsbeispiel für eine hydraulische Steckverbindung,
Fig. 5a und 5b schematisch eine Seitenansicht und den Grundriss eines erfindungsgemäßen Heizkörpers,
Fig. 6a und 6b unterschiedliche Ausführungsbeispiele eines erfindungsgemäßen Heizkörpers mit in einer Ausnehmung integrierten Bedienelementen,
Fig. 7 schematisch ein Heizungs-Schnellmontagesystem und
Fig. 8 ein Ausführungsbeispiel für ein höhenverstellbares Trägerelement.

Die in den Fig. 1a und 1b gezeigte Montage- und Kupplungsvorrichtung 1 stellt eine bauliche Einheit dar und weist ein beispielsweise metallisches Trägerelement 3 auf. An diesem Trägerelement 3 ist in einem Endbereich eine Auf- bzw. Einhängevorrichtung 4 angeordnet. Diese Auf- bzw. Einhängevorrichtung 4 kann hakenförmig, beispielsweise als L-förmiger Profilträger, ausgebildet sein, aber auch die Ausbildung der Auf- bzw. Einhängevorrichtung 4 als Teil einer mechanischen Steckverbindung ist denkbar. In dem der Auf- bzw. Einhängevorrichtung 4 gegenüberliegenden Endbereich ist eine Anschlussvorrichtung 5 mit dem Trägerelement 3 beispielsweise durch Anschweißen fest verbunden. Die Anschlussvorrichtung 5 ist als U-förmiger Rohrbügel 11 ausgebildet, an dessen Enden zwei Anschlusselemente 7, 7' angeordnet sind. Diese Anschlusselemente 7, 7' sind als Teil einer hydraulischen Steckverbindung ausgebildet. Bei den dargestellten Ausführungsbeispielen ist auf dem dem Boden zugewandten Ende des Trägerelementes 3 eine Befestigungsvorrichtung 12 angeordnet, mittels der die Montage- und Kupplungsvorrichtung 1 am Boden, beispielsweise mittels Schrauben 21, montiert und befestigt werden kann. Selbstverständlich ist die Anordnung der Befestigungsvorrichtung 12 auch seitlich am Trägerelement 3 möglich, sodass die Montage- und Kupplungsvorrichtung 1 an der Wand befestigt werden kann.

Wenn auch bei allen dargestellten Ausführungsbeispielen die Anschlussvorrichtung 5 in Bodennähe und die Auf- bzw. Einhängevorrichtung 4 am oberen Rand des Trägerelementes 3 angeordnet ist, wäre grundsätzlich auch die Befestigung der Auf- bzw. Einhängevorrichtung 4 in dem dem Boden zugewandten Endbereich des Trägerelementes 3 und die Montage der Anschlussvorrichtung 5 im oberen Endbereich des Trägerelementes 3 möglich.

In den Fig. 2a und 2b wird der aufgrund der Erfindung enorm vereinfachte Montageablauf eines Heizkörpers 2 schematisch dargestellt. Bei dem in Fig. 2a gezeigten Ausführungsbeispiel weist die Montage- und Kupplungsvorrichtung 1 eine hakenförmige Auf- bzw. Einhängevorrichtung 4 und ein Anschlusselement 7, welches Teil einer hydraulischen Steckverbindung ist, auf. Der Heizkörper 2 verfügt über ein mit der Auf- bzw. Einhängevorrichtung 4 korrespondierendes Halteelement 14 und ein mit dem Anschlusselement 7 der Anschlussvorrichtung 5 korrespondierendes Anschlussteil 15, wobei das Anschlusselement 7 und der Anschlussteil 15 Teil einer lösbaren hydraulischen Steckverbindung sind. Die Montage des Heizkörpers 2 erfolgt derart, dass in einem ersten Schritt das Haltelement 14 des Heizkörpers 2 mit der hakenförmigen Auf- bzw. Einhängevorrichtung 4 der Montage- und Kupplungsvorrichtung 1 in Eingriff gebracht wird und in weiterer Folge der Heizkörper 2 in Pfeilrichtung zur Montage- und Kupplungsvorrichtung 1 geschwenkt wird, bis der Anschlussteil 15 mit dem Anschlusselement 7 ineinander greift und auf diese Weise die hydraulische Steckverbindung hergestellt ist.

Bei dem in Fig. 2b gezeigten Ausführungsbeispiel ist wiederum die hydraulische Verbindung zwischen dem Anschlusselement 7 der Anschlussvorrichtung 5 und dem Anschlussteil 15 des Heizkörpers 2 als hydraulische Steckverbindung ausgebildet. Ebenso ist die Auf- bzw. Einhängevorrichtung 4 der Montage- und Kupplungsvorrichtung 1 Teil einer mechanischen Steckverbindung und zum Eingriff mit dem Halteelement 14 des Heizkörpers 2 ausgebildet. Um den Heizkörper 2 an die Wand zu montieren und anzuschließen, müssen lediglich die mechanische Steckverbindung zwischen der Auf- bzw. Einhängevorrichtung 4 der Montage- und Kupplungsvorrichtung 1 und dem Halteelement 14 des Heizkörpers 2 sowie die hydraulische Steckverbindung zwischen dem Anschlusselement 7 der Anschlussvorrichtung 5 und dem Anschlussteil 15 des Heizkörpers 2 durch einfaches Andrücken des Heizkörpers 2 an die Montage- und Kupplungsvorrichtung 1 hergestellt werden. Wenn auch bei den gezeigten Ausführungsbeispielen nach Fig. 2a bzw. 2b der Anschlussteil 15 aus optischen Gründen auf der der Montage- und Kupplungsvorrichtung 1 zugewandten Seite des Heizkörpers 2 angeordnet ist, ist die Anordnung des Anschlussteiles 15 auf der Unterseite des Heizkörpers 2 ebenso möglich.

Die Fig. 3a bis 3c zeigen ein Ausführungsbeispiel einer lösbaren hydraulischen Steckverbindung 9 zwischen einem Anschlusselement 7 einer Anschlussvorrichtung 5 (nicht dargestellt) und einem Anschlussteil 15 eines Heizkörpers 2 (nicht dargestellt). In Fig. 3a ist die Steckverbindung gelöst, wobei eine Lösehülse 22 dem Anschlusselement 7 zugeordnet ist. Beide Teil der Steckverbindung 9, also sowohl das Anschlusselement 7 als auch das Anschlussteil 15, weisen in ihrem Inneren ein Verschlusselement 10 auf, die beim Lösen der hydraulischen Steckverbindung 9 mittels der Lösehülse 22 das Anschlusselement 7 und das Anschlussteil 15 selbsttätig verschließt, sodass ein Austreten des Heizmediums beim Entfernen des Heizkörpers sicher vermieden werden kann. Fig. 3b zeigt schematisch eine hergestellte Steckverbindung 9 und aus Fig. 3c ist ersichtlich, dass zum Lösen der in Fig. 3b dargestellte Steckverbindung 9 lediglich die Lösehülse 22 in Pfeilrichtung, also vom Anschlussteil 15 wegbewegt werden muss.

Fig. 4 zeigt ein Ausführungsbeispiel einer an sich bereits bekannten hydraulischen Steckverbindung. Dabei weist das Rohrleitungssystem 6 der Heizungsanlage umfangsseitig einen Dichtring 23 sowie einen Rückhaltering 24 auf und wird mit seinem freien Ende mit dem Anschlusselement 7' der Anschlussvorrichtung 5 in Eingriff gebracht. Zur Lagesicherung ist in der Rohrleitung 6 eine Stützhülse 25 angeordnet.

Der in den Fig 5a und 5b dargestellte Heizkörper 2 ist zum Anschluss an eine erfindungsgemäße Montage- und Kupplungsvorrichtung (nicht dargestellt) ausgebildet. Dazu weist der Heizkörper 2 auf seiner der Montagewand 3 zugewandten Seite sowohl Halteelemente 14, 14', als auch Anschlussteile 15, 15' auf. Beim gezeigten Ausführungsbeispiel sind die Halteelemente 14, 14', die mit der Auf- bzw. Einhängevorrichtung 4 (Fig. 1a und Fig. 2a) korrespondieren, hakenförmig ausgebildet. Die Halteelemente 14, 14' sind im oberen Endbereich des Heizkörpers 2 angeordnet, wobei der Abstand o von der Oberkante des Heizkörpers 2 bis zu den Halteelementen 14, 14' zwischen 10 und 30 cm, vorzugsweise 20 cm, beträgt. In seinem dem Boden zugewandten Endbereich weist der Heizkörper 2 Anschlussteile 15, 15' auf, die mit dem Anschlusselementen 7 der Anschlussvorrichtung 5 (Fig. 1a und Fig. 2a) korrespondieren und von der Unterkante des Heizkörpers einen Abstand u von ca. 4 cm aufweisen. Diese Anschlussteile 15, 15' sind bei dem gezeigten Ausführungsbeispiel mittig angeordnet, es wäre aber auch denkbar, die Anschlussteile 15, 15' seitlich, beispielsweise unter den Halteelementen 14, 14', anzuordnen. Ebenso wäre die Verwendung eines durchgehenden L-förmigen Profilträgers anstatt der hakenförmigen Halteelemente möglich. Erfindungswesentlich ist lediglich die Anordnung der Halteelemente und der Anschlussteile des Heizkörpers 2 auf der selben Seite. Auf diese Weise kann sichergestellt werden, dass der Heizkörper 2 von vorne betrachtet sowohl das Halteelement, als auch die Anschlussteile verdeckt. Es versteht sich von selbst, dass zu diesem Zweck sowohl das Halteelement 14 als auch der Anschlussteil 15 innerhalb der oberen und unteren Begrenzungsfläche des Heizkörpers 2 auf der der Montagewand 3 zugewandten Seite des Heizkörpers 2 angeordnet sein müssen.

Die in den Fig. 6a und 6b gezeigten Ausführungsbeispiele stellen optisch besonders ansprechende Lösungen dar, weil nicht nur die Halteelemente und Anschlussteile des Heizkörpers von der Frontfläche des Heizkörpers 2 verdeckt werden, sondern zusätzlich die weiteren Bedienelemente, wie der Ventilkopf 17 und die Heizkostenverteileranzeige 18, in einer Ausnehmung 20 des Heizkörpers 2 angeordnet sind, wobei diese Ausnehmung 20 mittels einer Abdeckung 19 verschlossen werden kann, sodass tatsächlich nur mehr der Heizkörper, jedoch keine Ventile, Rosetten, Heizkostenverteiler oder andere Bedienelemente, zu sehen ist. Die Abdeckung 19 ist bei den gezeigten Ausführungsbeispielen mit dem Heizkörper 2 gelenkig verbunden, es wäre aber auch die Verwendung einer beispielsweise mittels Rastmitteln auf den Heizkörper 2 aufsteckbaren Abdeckung 19 denkbar.

Die Fig. 7 zeigt die Verwendung der erfindungsgemäßen Montage- und Kupplungsvorrichtung 1 sowie des Heizkörpers 2 bei einem Heizungs-Schnellmontagesystem, bei dem die Montage- und Kupplungsvorrichtung 1 ein Gehäuse 26 aufweist, welches in der Montagewand 3 vorzugsweise bündig mit dieser angeordnet ist. Die Montage- und Kupplungsvorrichtung 1 kann aber auch ohne Gehäuse in einer Maueraussparung oder Rigipswand eingemauert bzw. eingebaut werden. An den Anschlusselementen 7, 7' der Anschlussvorrichtung 5 ist einerseits der Heizkörper 2 über das Anschlussteil 15 und andererseits das Rohrleitungssystem 6 der Heizungsanlage 7 angeschlossen. Das Rohrleitungssystem 6 der Heizungsanlage führt zu einem Bodenverteiler 27, der über Anschlusselemente 28 verfügt, die vorzugsweise den Anschlusselementen 7' der Anschlussvorrichtung 5 baulich entsprechen.

Fig. 8 zeigt den unteren Abschnitt eines höhenverstellbaren Trägerelementes 3. Das Trägerelement 3 ist rohrförmig ausgebildet, wobei der obere Teil des Rohres 31 ausgebildet ist, den unteren Teil 31' des Rohres aufzunehmen. Der obere Teil 31 und der untere Teil 31' des Trägerelementes 3 weisen jeweils mehrere korrespondierende Durchtrittsöffnungen 32 auf. Zur Einstellung der Höhe werden die Durchtrittsöffnungen 32 des oberen Teiles 31 und des unteren Teiles 31' in Deckung gebracht, und das Trägerelement 3 mittels eines Arretiermittels 33, beispielsweise einer Schraube, lagefixiert. Je nach dem, ob mittels der Höhenverstellbarkeit des Trägerelementes 3 der Abstand zwischen der Auf- bzw. Einhängevorrichtung und der Anschlussvorrichtung oder der Abstand vom Heizkörper zum Boden veränderbar sein sollte, müssen die Auf- bzw. Einhängevorrichtung sowie die Anschlussvorrichtung für den Heizkörper entweder auf unterschiedlichen Teilen 31, 31' des Trägerelementes 3 oder auf dem selben Teil 31 angeordnet werden.

## Patentansprüche

1. Montage- und Kupplungsvorrichtung für einen Heizkörper mit einem Trägerelement, an dem wenigstens eine Auf- bzw. Einhängevorrichtung zur mechanischen Halterung des Heizkörpers angeordnet ist und mit wenigstens einer Anschlussvorrichtung zum lösbaren hydraulischen Verbinden des Heizkörpers mit einem Rohrleitungssystem einer Heizungsanlage, wobei die vorzugsweise rohrförmige Anschlussvorrichtung (5) wenigstens zwei vertikal beabstandete, lösbare Anschlusselemente (7, 7') aufweist, von denen ein Anschlusselement (7') dem Rohrleitungssystem (6) und ein Anschlusselement (7) dem Heizkörper (2) zugeordnet ist, und wobei zumindest das Anschlusselement (7) für den Heizkörper (2) normal zur Montagewand (13) ausgerichtet ist, **dadurch gekennzeichnet, dass** an dem Trägerelement die Anschlussvorrichtung fest verbunden ist.

2. Montage- und Kupplungsvorrichtung nach Anspruch 1, **dadurch gekennzeichnet, dass** wenigstens eines der Anschlusselemente (7, 7') als Teil einer lösbaren Steckverbindung (9) ausgebildet ist.

3. Montage- und Kupplungsvorrichtung nach Anspruch 2, **dadurch gekennzeichnet, dass** die Verbindung zwischen dem Heizkörper (2) und der Anschlussvorrichtung (5) als lösbare, hydraulische Steckverbindung (9) ausgebildet ist, wobei zumindest im Anschlusselement (7) der Anschlussvorrichtung (5) ein Verschlusselement (10) angeordnet ist, das bei gelöster Steckverbindung die Anschlussvorrichtung (5) selbsttätig verschließt.

4. Montage- und Kupplungsvorrichtung nach einem der Ansprüche 1 bis 3, **dadurch gekennzeichnet, dass** die Anschlussvorrichtung (5) als vorzugsweise u-förmiger Rohrbügel (11) ausgebildet ist, an dessen Enden die Anschlusselemente (7, 7') angeordnet sind.

5. Montage- und Kupplungsvorrichtung nach einem der Ansprüche 1 bis 4, **dadurch gekennzeichnet, dass** die Auf- bzw. Einhängevorrichtung (4), die Anschlussvorrichtung (5) und das Trägerelement (3) der Montage- und Kupplungsvorrichtung (1) eine vorzugsweise vorgefertigte Baueinheit bilden, wobei die Auf- bzw. Einhängevorrichtung (4) mit dem Trägerelement (3) fest verbunden, vorzugsweise angeschweißt, ist.

6. Montage- und Kupplungsvorrichtung nach einem der Ansprüche 1 bis 5, **dadurch gekennzeichnet, dass** das Trägerelement (3) höhenverstellbar ausgebildet ist.

7. Montage- und Kupplungsvorrichtung nach einem der Ansprüche 1 bis 6, **dadurch gekennzeichnet, dass** das Trägerelement (3) aus Metall hergestellt ist.

8. Montage- und Kupplungsvorrichtung nach einem der Ansprüche 1 bis 7, **dadurch gekennzeichnet, dass** die Auf- bzw. Einhängevorrichtung (4) hakenförmig ausgebildet ist.

9. Montage- und Kupplungsvorrichtung nach einem der Ansprüche 1 bis 8, **dadurch gekennzeichnet, dass** die Auf- bzw. Einhängevorrichtung (4) als Teil einer lösbaren mechanischen Steckverbindung ausgebildet ist.

10. Montage und Kupplungsvorrichtung nach einem der Ansprüche 1 bis 9, **dadurch gekennzeichnet, dass** das Trägerelement (3) wenigstens eine Befestigungsvorrichtung (12) zum montieren der Montage- und Kupplungsvorrichtung (1) an der Wand und/oder am Boden aufweist.

11. Heizkörper mit einer Montage- und Kupplungsvorrichtung nach einem der Ansprüche 1 bis 10, der auf seiner der Montagewand zugewandten Seite wenigstens ein Halteelement aufweist, das mit der Auf- bzw. Einhängevorrichtung der Montage- und Kupplungsvorrichtung korrespondiert und mit wenigstens einem Anschlussteil zum Verbinden mit der Anschlussvorrichtung der Montage- und Kupplungsvorrichtung, **dadurch gekennzeichnet, dass** der Anschlussteil (15, 15') auf der gleichen Seite (16) des Heizkörpers (2) angeordnet ist wie das Halteelement (14).

12. Heizkörper nach Anspruch 11, **dadurch gekennzeichnet, dass** der Anschlussteil (15, 15') mittig, vorzugsweise nahe der Unterkante des Heizkörpers, angeordnet ist.

13. Heizkörper nach Anspruch 11 oder 12, **dadurch gekennzeichnet, dass** die Verbindung zwischen dem Heizkörper (2) und der Anschlussvorrichtung (5) als lösbare, hydraulische Steckverbindung (9) ausgebildet ist, wobei zumindest im Anschlussteil (15) des Heizkörpers (2) ein Verschlusselement (10) angeordnet ist, das bei gelöster Steckverbindung den Heizkörper (2) selbsttätig verschließt.

14. Heizkörper nach einem der Ansprüche 11 bis 13, **dadurch gekennzeichnet, dass** der vertikale Abstand (d) zwischen dem Halteelement (14) und dem Anschlussteil (15, 15') kleiner ist als die Höhe (h) des Heizkörpers (2), sodass der Heizkörper (2) von vorne betrachtet sowohl das Halteelement (14) als auch den Anschlussteil (15, 15') verdeckt.

15. Heizkörper nach einem der Ansprüche 11 bis 14, sowie wenigstens einem Bedienelement, beispielsweise einem Ventilkopf oder einer Wärmeverteileranzeige, **dadurch gekennzeichnet, dass** das Bedienelement (17, 18) in einer vorzugsweise mittels einer Abdeckung (19) verschließbaren Ausnehmung (20) oder an der Hinterseite des Heizkörpers (2) angeordnet ist.

16. Heizkörper nach Anspruch 15, **dadurch gekennzeichnet, dass** die Abdeckung (19) am Heizkörper (2) lösbar angeordnet ist.

17. Heizkörper nach Anspruch 16, **dadurch gekennzeichnet, dass** die Abdeckung (19) mit dem Heizkörper (2) gelenkig verbunden ist.

18. Heizkörper nach einem der Ansprüche 15 bis 17, **dadurch gekennzeichnet, dass** die Ausnehmung (20) am Heizkörper (2) von vorne betrachtet oben oder seitlich angeordnet ist.

19. Verfahren zur Montage eines Heizkörpers nach einem der Ansprüche 11 bis 18 an einer Montage- und Kupplungsvorrichtung nach einem der Ansprüche 1 bis 10, **gekennzeichnet durch** folgende Schritte
a) in Eingriff bringen des Halteelementes (14) des Heizkörpers (2) mit der Auf- bzw. Einhängevorrichtung (4) der Montage- und Kupplungsvorrichtung (1), wobei der Heizkörper (2) einen Winkel (α) mit der Montagewand (13) einschließt und
b) schwenken des Heizkörpers (2) in Richtung der Montagewand (13) bis der Heizkörper (2) parallel zur Montagewand (13) ausgerichtet ist, wobei beim letzten Abschnitt der Schwenkbewegung der Anschlussteil (15) des Heizkörpers (2) automatisch mit dem als Teil einer lösbaren Steckverbindung ausgebildeten Anschlusselement (7) der Anschlussvorrichtung (5) verbunden wird.

## Claims

1. A mounting and coupling arrangement for a heating radiator comprising a carrier element on which at least one suspension or hanging device is arranged for mechanically holding the heating radiator, and at least one connecting device for releasably hydraulically connecting the heating radiator to a conduit system of a heating installation, wherein the preferably tubular connecting device (5) has at least two vertically spaced releasable connecting elements (7, 7') of which a connecting element (7') is associated with the conduit system (7) and a connecting element (7) is associated with the heating radiator (2), and wherein at least the connecting element (7) for the heating radiator (2) is oriented in normal relationship with the mounting wall (13), **characterised in that** the connecting device is fixedly connected on the carrier element.

2. A mounting and coupling arrangement according to claim 1 **characterised in that** at least one of the connecting elements (7, 7') is in the form of part of a releasable plug connection (9).

3. A mounting and coupling arrangement according to claim 2 **characterised in that** the connection between the heating radiator (2) and the connecting device (5) is in the form of a releasable hydraulic plug connection (9), wherein arranged at least in the connecting element (7) of the connecting device (5) is a closure element (10) which automatically closes the connecting device (5) when the plug connection is released.

4. A mounting and coupling arrangement according to one of claims 1 to 3 **characterised in that** the connecting device (5) is in the form of a preferably u-shaped pipe loop (11), at the ends of which the connecting elements (7, 7') are arranged.

5. A mounting and coupling arrangement according to one of claims 1 to 4 **characterised in that** the suspension or hanging device (4), the connecting device (5) and the carrier element (3) of the mounting and coupling arrangement (1) form a preferably prefabricated construction unit, wherein the suspension or hanging device (4) is fixedly connected, preferably welded, to the carrier element (3).

6. A mounting and coupling arrangement according to one of claims 1 to 5 **characterised in that** the carrier element (3) is adapted to be adjustable in respect of height.

7. A mounting and coupling arrangement according to one of claims 1 to 6 **characterised in that** the carrier element (3) is made of metal.

8. A mounting and coupling arrangement according to one of claims 1 to 7 **characterised in that** the suspension or hanging device (4) is of a hook-shaped configuration.

9. A mounting and coupling arrangement according to one of claims 1 to 8 **characterised in that** the suspension or hanging device (4) is in the form of part of a releasable mechanical plug connection.

10. A mounting and coupling arrangement according to one of claims 1 to 9 **characterised in that** the carrier element (3) has at least one fixing device (12) for mounting the mounting and coupling arrangement (1) to the wall and/or the floor.

11. A heating radiator with a mounting and coupling arrangement according to one of claims 1 to 10 which on its side towards the mounting wall has at least one holding element which corresponds to the suspension or hanging device of the mounting and coupling arrangement and at least one connecting portion for connection to the connecting device of the mounting and coupling arrangement, **characterised in that** the connecting portion (15, 15') is arranged on the same side (16) of the heating radiator (2) as the holding element (14).

12. A heating radiator according to claim 11 **characterised in that** the connecting portion (15, 15') is arranged centrally, preferably near the lower edge of the heating radiator.

13. A heating radiator according to claim 11 or claim 12 **characterised in that** the connection between the heating radiator (2) and the connecting device (5) is in the form of a releasable hydraulic plug connection (9), wherein arranged at least in the connecting portion (15) of the heating radiator (2) is a closure element (10) which automatically closes the heating radiator (2) when the plug connection is released.

14. A heating radiator according to one of claims 11 to 13 **characterised in that** the vertical spacing (d) between the holding element (14) and the connecting portion (15, 15') is less than the height (h) of the heating radiator (2) so that the heating radiator (2) as viewed from the front conceals both the heating element (14) and also the connecting portion (15, 15').

15. A heating radiator according to one of claims 11 to 14 and at least one operating element, preferably a valve head or a heat distributor display, **characterised in that** the operating element (17, 18) is arranged in a recess (20) preferably closable by means of a cover (19) or at the rear side of the heating radiator (2).

16. A heating radiator according to claim 15 **characterised in that** the cover (19) is arranged releasably on the heating radiator (2).

17. A heating radiator according to claim 16 **characterised in that** the cover (19) is hingedly connected to the heating radiator (2).

18. A heating radiator according to one of claims 15 to 17 **characterised in that** the recess (20) on the heating radiator (2) is arranged upwardly or laterally as viewed from the front.

19. A method of mounting a heating radiator according to one of claims 11 to 18 to a mounting and coupling arrangement according to one of claims 1 to 10 **characterised by** the following steps:
a) bringing the holding element (14) of the heating radiator (2) into engagement with the suspension or hanging device (4) of the mounting and coupling arrangement (1), wherein the heating radiator (2) includes an angle (α) with the mounting wall (13), and
b) pivoting the heating radiator (2) in the direction of the mounting wall (13) until the heating radiator (2) is oriented in parallel relationship with the mounting wall (13), wherein in the last part of the pivotal movement the connecting portion (15) of the heating radiator (2) is automatically connected to the connecting element (7), in the form of part of a releasable plug connection, of the connecting device (5).

## Revendications

1. Dispositif de montage et de couplage pour un radiateur avec un élément support, sur lequel est disposé au moins un dispositif de suspension ou d'accrochage pour la fixation mécanique du radiateur et avec au moins un dispositif de raccordement pour le raccordement hydraulique amovible du radiateur à un système de tuyauterie d'une installation de chauffage, moyennant quoi le dispositif de raccordement (5) de préférence de forme tubulaire présente au moins deux éléments de raccordement (7, 7') amovibles écartés l'un de l'autre verticalement, parmi lesquels un élément de raccordement (7') est affecté au système de tuyauterie (6) et un élément de raccordement (7) est affecté au radiateur (2), et moyennant quoi au moins l'élément de raccordement (7) pour le radiateur (2) est orienté de manière perpendiculaire à la paroi de montage (13), **caractérisé en ce que** le dispositif de raccordement est solidement fixé à l'élément support.

2. Dispositif de montage et de couplage selon la revendication 1, **caractérisé en ce qu'**au moins un des éléments de raccordement (7, 7') est conçu en tant que partie d'une fiche de raccordement (9) amovible.

3. Dispositif de montage et de couplage selon la revendication 2, **caractérisé en ce que** le raccordement entre le radiateur (2) et le dispositif de raccordement (5) est conçu en tant que fiche de raccordement (9) hydraulique amovible, moyennant quoi un élément de fermeture (10) est disposé au moins dans l'élément de raccordement (7) du dispositif de raccordement (5), lequel élément de fermeture ferme automatiquement le dispositif de raccordement (5) lorsque la fiche de raccordement est détachée.

4. Dispositif de montage et de couplage selon l'une quelconque des revendications 1 à 3, **caractérisé en ce que** le dispositif de raccordement (5) est conçu en tant que bride de tuyau (11) de préférence en forme de U, aux extrémités de laquelle sont disposés les éléments de raccordement (7, 7').

5. Dispositif de montage et de couplage selon l'une quelconque des revendications 1 à 4, **caractérisé en ce que** le dispositif de suspension ou d'accrochage (4), le dispositif de raccordement (5) et l'élément support (3) du dispositif de montage et de couplage (1) forment une unité de construction de préférence préfabriquée, moyennant quoi le dispositif de suspension ou d'accrochage (4) est solidement fixé, de préférence soudé, à l'élément support (3).

6. Dispositif de montage et de couplage selon l'une quelconque des revendications 1 à 5, **caractérisé en ce que** l'élément support (3) est conçu de façon à être réglable en hauteur.

7. Dispositif de montage et de couplage selon l'une quelconque des revendications 1 à 6, **caractérisé en ce que** l'élément support (3) est fabriqué en métal.

8. Dispositif de montage et de couplage selon l'une quelconque des revendications 1 à 7, **caractérisé en ce que** le dispositif de suspension ou d'accrochage (4) est conçu en forme de crochet.

9. Dispositif de montage et de couplage selon l'une quelconque des revendications 1 à 8, **caractérisé en ce que** le dispositif de suspension ou d'accrochage (4) est conçu en tant que pièce d'une fiche de raccordement mécanique amovible.

10. Dispositif de montage et de couplage selon l'une quelconque des revendications 1 à 9, **caractérisé en ce que** l'élément support (3) présente au moins un dispositif de fixation (12) destiné à monter le dispositif de montage et de couplage (1) sur la paroi et/ou le sol.

11. Radiateur avec un dispositif de montage et de couplage selon l'une quelconque des revendications 1 à 10, qui présente sur son côté tourné vers la paroi de montage au moins un élément de maintien, qui correspond au dispositif de suspension ou d'accrochage du dispositif de montage et de couplage et avec au moins une pièce de raccordement pour le raccordement avec le dispositif de raccordement du dispositif de montage et de couplage, **caractérisé en ce que** la pièce de raccordement (15, 15') est disposée sur le même côté (16) du radiateur (2) que l'élément de maintien (14).

12. Radiateur selon la revendication 11, **caractérisé en ce que** la pièce de raccordement (15, 15') est disposée au milieu, de préférence à proximité du bord inférieur du radiateur.

13. Radiateur selon la revendication 11 ou 12, **caractérisé en ce que** le raccordement entre le radiateur (2) et le dispositif de raccordement (5) est conçu en tant que fiche de raccordement (9) hydraulique amovible, moyennant quoi un élément de fermeture (10) est disposé au moins dans la pièce de raccordement (15) du radiateur (2), lequel élément de fermeture ferme automatiquement le radiateur (2) lorsque la fiche de raccordement est détachée.

14. Radiateur selon l'une quelconque des revendications 11 à 13, **caractérisé en ce que** l'écartement vertical (d) entre l'élément de maintien (14) et la pièce de raccordement (15, 15') est inférieur à la hauteur (h) du radiateur (2), de sorte que le radiateur (2), vu de devant, cache l'élément de maintien (14) tout comme la pièce de raccordement (15, 15').

15. Radiateur selon l'une quelconque des revendications 11 à 14, ainsi qu'au moins un élément de réglage, par exemple un bouton de valve ou un affichage de dissipateur de chaleur, **caractérisés en ce que** l'élément de réglage (17, 18) est disposé dans un évidement (20) refermable au moyen d'un couvercle (19) ou sur la face arrière du radiateur (2).

16. Radiateur selon la revendication 15, **caractérisé en ce que** le couvercle (19) est disposé de manière amovible sur le radiateur (2).

17. Radiateur selon la revendication 16, **caractérisé en ce que** le couvercle (19) est fixé de manière articulée au radiateur (2).

18. Radiateur selon l'une quelconque des revendications 15 à 17, **caractérisé en ce que** l'évidement (20), vu de devant, est disposé au dessus ou sur le côté du radiateur (2).

19. Procédé de montage d'un radiateur selon l'une quelconque des revendications 11 à 18 sur un dispositif de montage ou de couplage selon l'une quelconque des revendications 1 à 10, **caractérisé par** les étapes suivantes consistant à
a) mettre en prise l'élément de maintien (14) du radiateur (2) avec le dispositif de suspension ou d'accrochage (4) du dispositif de montage et de couplage (1), moyennant quoi le radiateur (2) forme un angle (α) avec la paroi de montage (13) et
b) pivoter le radiateur (2) en direction de la paroi de montage (13) jusqu'à ce que le radiateur (2) soit parallèle à la paroi de montage (13), moyennant quoi la pièce de raccordement (15) du radiateur (2) est automatiquement raccordée à l'élément de raccordement (7) du dispositif de raccordement (5) conçu en tant que pièce d'une fiche de raccordement amovible dans la dernière partie du mouvement pivotant.
